# EUROPÄISCHE PATENTANMELDUNG

(11) **EP 3 367 203 A1**
(43) Veröffentlichungstag der Anmeldung: **29.08.2018**
(21) Anmeldenummer: 18158399.8
(22) Anmeldetag: 23.02.2018
(51) Int. Cl.: G05F 1/613

(54) **GERÄT MIT EINER VORRICHTUNG ZUR ERZEUGUNG ELEKTRISCHER ENERGIE AUS DER UMGEBUNG UND MIT EINER GERÄTEELEKTRONIK MIT SEHR NIEDRIGER LEISTUNGSAUFNAHME**

(30) Priorität: 23.02.2017 DE 102017103690
(71) Anmelder: ABB Schweiz AG, 5400 Baden (CH)
(72) Erfinder: Kaul, Holger, 68165 Mannheim (DE); Mendoza Cervantes, Francisco, 76131 Karlsruhe (DE); Guruprasad, Sosale, 69469 Weinheim (DE); Gebhardt, Jörg, 55130 Mainz (DE); Kruse, Jörn, 38871 Ilsenburg (DE); Rodenbusch-Mohr, Thomas, 68161 Mannheim (DE); Ahrend, Ulf, 76185 Karlsruhe (DE)
(74) Vertreter: Marks, Frank

(57) **Zusammenfassung**

Die Erfindung betrifft ein Gerät (1) mit einer Vorrichtung (2) zur Erzeugung elektrischer Energie aus der Umgebung, wobei die Vorrichtung (2) eine Gleichspannungsquelle (3) darstellt, und mit einer Geräteelektronik (5) mit sehr niedriger Leistungsaufnahme und mit einer Spannungsbegrenzerschaltung (6), die zwischen der Gleichspannungsquelle (3) und der Geräteelektronik (5) angeordnet ist, wobei die Gleichspannungsquelle (3) und die Spannungsbegrenzerschaltung (6) ein gemeinsames Bezugspotential (7) haben. Die Spannungsbegrenzerschaltung (6) hat eine Spannungsreferenz (V1) und eine Vergleichsvorrichtung (9), welche die von der Gleichspannungsquelle (3) erzeugte Gleichspannung (V2) mit der Spannungsreferenz (V1) vergleicht, und die Spannungsbegrenzerschaltung (6) hat eine von der Vergleichsvorrichtung (9) aktivierbare Absenkungsschaltung (10), die bei Aktivierung die Ausgangsseite der Gleichspannungsquelle (3) auf das Bezugspotential (7) hin herabzieht, wobei die Absenkungsschaltung (10) so lange von der Vergleichsvorrichtung (9) aktiviert ist, wie die von der Gleichspannungsquelle (3) erzeugte Gleichspannung (V2) größer ist als die Spannungsreferenz (V1), wobei die Vergleichsvorrichtung (9) einen Differenzverstärker (Q1, Q6) mit niedrigem Ruhestrom umfasst.

## Beschreibung

Die Erfindung betrifft ein Gerät mit einer Vorrichtung zur Erzeugung elektrischer Energie aus der Umgebung gemäß dem Oberbegriff von Anspruch 1.

Eine Vorrichtung zur Erzeugung elektrischer Energie aus der Umgebung wird auch als "Energy Harvester" bezeichnet. Sie stellt elektrisch eine Gleichspannungsquelle dar, die eine Gleichspannung erzeugt. Unter dem Begriff Gleichspannungsquelle wird hier im Zusammenhang dieser Erfindung eine Quelle verstanden, die im allgemeinen Sinne eine unipolare Spannung erzeugt. Dies kann eine reine Gleichspannung sein, oder eine Wechselspannung mit nachgeschalteter Gleichrichtung, so dass eine pulsierende Gleichspannung entsteht.

Ein Beispiel für ein Gerät mit einem Energy Harvester ist ein Sensor, wie er im Bereich der Gebäudeüberwachung und Gebäudeautomatisierung eingesetzt wird, aber auch im Bereich der verfahrenstechnischen Industrie oder der Fabrikautomation. Ein solcher Sensor ist oft als ein sogenannter intelligenter Sensor ausgeführt. Ein Sensor umfasst wenigstens ein Sensorelement zur Erfassung einer physikalischen oder chemischen Größe in seiner Umgebung, beispielsweise Temperatur, Luftdruck, Feuchtigkeit, Beleuchtungsstärke, Gaszusammensetzung, Bewegung, etc.. Daneben umfasst ein Sensor eine Sensorelektronik. In der Sensorelektronik können unterschiedliche Funktionen realisiert sein, so beispielsweise eine Messsignalvorverarbeitung, wie Filterung, Verstärkung oder dergleichen, eine Diagnosefunktion zur Überprüfung der Funktionstüchtigkeit des Sensors, oder auch eine Kommunikationsschnittstelle zur Übertragung der Messdaten an eine entfernte, übergeordnete Einheit oder einen Benutzer. Intelligente Sensoren haben dazu einen Mikroprozessor mit zugeordnetem Speicher, auf dem ein entsprechendes Arbeitsprogramm zur Erfüllung der Sensorfunktionen und zur Abwicklung der Kommunikation des Sensors abläuft.

Bezüglich der Kommunikationsverbindung sind solche Sensoren heute bereits oft mit drahtlosen Kommunikationsschnittstellen ausgestattet, so dass sie Daten und Anweisungen drahtlos, über Funk beispielsweise, mit einem entfernten Benutzer austauschen können.

Um auch keine Kabel zur elektrischen Energieversorgung anschließen zu müssen, werden solche Sensoren bereits häufig mit Batterien als elektrische Energiespeicher ausgerüstet. Die Sensorelektronik ist dazu für einen sehr niedrigen Energieverbrauch im Betrieb ausgelegt, etwa im Bereich von 1 µW bis 1 mW. Dennoch müssen Batterien von Zeit zu Zeit ausgetauscht werden, was dann einen Wartungsaufwand zur Folge hat.

Deshalb ist es bekannt geworden, Sensoren mit einem Energy Harvester zu versehen, einer Vorrichtung zur Energieerzeugung aus der Umgebung. Es sind Energy Harvester unterschiedlicher Art bekannt geworden, die unterschiedliche, in der Umgebung des Sensors verfügbare Energieformen zur Wandlung in elektrische Energie nutzen, so beispielsweise photvoltaische Zellen, Thermoelektrische Wandler, Induktive Wandler etc. Oft hat der Sensor neben dem Energy Harvester auch noch eine wiederaufladbare Batterie, die mit überschüssiger Energie aus dem Energy Harvester gespeist wird und in Zeiten, in denen der Energy Harvester keine Energie liefert, die Energieversorgung des Sensors übernimmt. Ein solcher Sensor mit Energy Harvester und wiederaufladbarer Batterie ist dann energiemäßig autark. Die Sensorelektronik eines Sensors mit Energy Harvester umfasst dazu noch eine Power Management -Funktionalität. Das Power Management erfüllt eine reihe von einzelnen Funktionen, beispielsweise Spannungswandlung, Impedanzanpassung, Steuerung und Regelung der Energiespeicherung.

Bei Verwendung eines Energy Harvesters besteht die Gefahr, dass es gelegentlich zu Überspannungen am Eingang der Sensorelektronik kommt. Um die Sensorelektronik vor solchen Überspannungen zu schützen, ist es bekannt, die Sensorelektronik an ihrem Eingang mit einer Diodenschaltung zu schützen, bevorzugt mit wenigstens einer Zenerdiode, oder mit mehreren in Reihe geschalteten normalen Dioden, welche die Spannung begrenzen, indem bei Auftreten einer Überspannung eine Entladung über der Diode erfolgt. Dioden und Zenerdioden weisen allerdings üblicherweise Leckströme im Bereich von typischerweise 50 µA auf, und einen Fehler bezüglich der Spannungsbegrenzung im Bereich von 5% bis 10%, abhängig von Temperatur und Leckstrom. Bei einer als Low-Power Elektronik ausgeführten Sensorelektronik mit einer, wie oben beschrieben, typischen Leitungsaufnahme von beispielsweise 100 µW, wirkt ein Leckstrom von 50 µA sehr störend.

Es ist daher die der vorliegenden Erfindung zugrundeliegende Aufgabe, ein Gerät mit einer Vorrichtung zur Erzeugung elektrischer Energie aus der Umgebung, wobei die Vorrichtung eine Gleichspannungsquelle darstellt, und mit einer Geräteelektronik mit sehr niedriger Leistungsaufnahme und mit einer Spannungsbegrenzerschaltung so zu verbessern, dass eine sehr geringe Verlustleistung in der Spannungsbegrenzerschaltung erreicht wird.

Diese Aufgabe wird gelöst durch ein Gerät mit den Merkmalen des Anspruchs 1. Erfindungsgemäß hat die Spannungsbegrenzerschaltung eine Spannungsreferenz und eine Vergleichsvorrichtung, welche die von der Gleichspannungsquelle erzeugte Gleichspannung mit der Spannungsreferenz vergleicht, und die Spannungsbegrenzerschaltung hat eine von der Vergleichsvorrichtung aktivierbare Absenkungsschaltung, die bei Aktivierung die Ausgangsseite der Gleichspannungsquelle auf das Bezugspotential hin herabzieht, wobei die Absenkungsschaltung so lange von der Vergleicherschaltung aktiviert ist, wie die von der Gleichspannungsquelle erzeugte Gleichspannung größer ist als die Spannungsreferenz, und wobei die Vergleicherschaltung einen Differenzverstärker mit niedrigem Ruhestrom umfasst.

Es hat sich überraschend gezeigt, dass eine Vergleicherschaltung, die einen Differenzverstärker mit niedrigem Ruhestrom hat, durch geeignete Wahl der Bauelemente und Dimensionierung von Vorwiderständen einen wesentlich niedrigeren Leckstrom aufweist als die im Stand der Technik zur Spannungsbegrenzung verwendeten Dioden oder Zenerdioden. Damit wird eine höhere Effizienz erreicht. Ein viel geringerer Teil der vom Energy Harvester erzeugten elektrischen Energie geht durch Leckströme verloren. Dadurch kann insgesamt der Energy Harvester für eine niedrigere Energieerzeugung dimensioniert werden, ein kleinerer Energy Harvester und auch eine kleinere wiederaufladbare Batterie kann verwendet werden. Damit werden auch die Kosten für das Gerät insgesamt niedriger.

Gemäß einer vorteilhaften Ausführungsform hat die Vergleichsvorrichtung einen Differenzverstärker mit Bipolartransistoren und wenigstens einem ohmschen Vorwiderstand mit einem Widerstandswert größer als 1 MΩ.

Gemäß einer vorteilhaften Ausführungsform der Erfindung umfasst die Absenkungsschaltung eine Darlington-Schaltung mit wenigstens zwei Bipolartransistoren.

Gemäß einer vorteilhaften Ausführungsform ist ein hochohmiger Spannungsteiler vorgesehen zur Ankopplung der Gleichspannungsquelle an die Vergleicherschaltung. Bei der Ankopplung mittels Spannungsteiler wird nur ein Teil der Gleichspannung angekoppelt. Der Spannungsteiler stellt das Verhältnis des angekoppelten Teils der Gleichspannung zur gesamten Gleichspannung ein.

Gemäß einer vorteilhaften Ausführungsform ist eine Aktivierungsschaltung zur Aktivierung der Vergleichsvorrichtung vorgesehen, die mit der Gleichspannungsquelle und der Vergleichsvorrichtung verbunden ist und die Vergleichsvorrichtung nur bei Anliegen einer Gleichspannung an der Gleichspannungsquelle aktiviert. Dies ergibt eine weitere Absenkung des Leckstroms, da in Zeiträumen, in denen der Energy Harvester keine Energie liefern kann, die Vergleichsschaltung in aktiv ist und somit auch kein Leckstrom fließen kann. Ein weiterer Vorteil besteht darin, dass die Entladung der die Referenzspannung V1 zur Verfügung stellende Batterie verringert wird, wenn die Vergleichsvorrichtung nicht durchgängig aktiviert ist.

Gemäß einer vorteilhaften Ausführung ist die Aktivierungsschaltung als eine Stromspiegelschaltung mit zwei Bipolartransistoren ausgebildet.

Die Erfindung sowie weitere Ausführungsmöglichkeiten und Vorteile der Erfindung soll nun anhand der Figuren weiter erläutert werden.

Es zeigen:
- Fig. 1: schematisch und exemplarisch ein Blockschaltbild eines Gerätes nach dem Stand der Technik;
- Fig. 2: schematisch und exemplarisch ein Blockschaltbild eines Gerätes gemäß einer ersten Ausführungsform der Erfindung;
- Fig. 3: schematisch und exemplarisch ein Blockschaltbild eines Gerätes gemäß einer ersten Ausführungsform der Erfindung,
- Fig. 4: schematisch eine erste Schaltung für ein Gerät wie in dem Blockschaltplan nach Fig. 2 gezeigt,
- Fig. 5: schematisch eine zweite Schaltung für ein Gerät wie in dem Blockschaltplan nach Fig. 2 gezeigt,
- Fig. 6: schematisch eine erste Schaltung für ein Gerät wie in dem Blockschaltplan nach Fig. 3 gezeigt.

Gleiche oder gleichwirkende Baugruppen oder Elemente werden in den Figuren mit denselben Bezugszeichen bezeichnet.

Figur 1 zeigt schematisch und exemplarisch im Blockschaltbild ein Gerät 1 mit einer Vorrichtung 2 zur Erzeugung elektrischer Energie aus der Umgebung, kurz Energy Harvester 2. Die die Vorrichtung 2 ist im Ersatzschaltbild als eine Gleichspannungsquelle 3 mit Innenwiderstand 4 dargestellt. Das Gerät 1 hat eine Geräteelektronik 5 mit sehr niedriger Leistungsaufnahme. Zwischen der Gleichspannungsquelle 3 und der Geräteelektronik 5 ist eine Spannungsbegrenzerschaltung 6 angeordnet, zum Schutz der Geräteelektronik 5 vor Überspannungen. Die Gleichspannungsquelle 3 und die Spannungsbegrenzerschaltung 5 haben ein gemeinsames Bezugspotential 7. Die Spannungsbegrenzerschaltung enthält eine Zenerdiodenschaltung 8, es kann auch eine Schaltung mit Avalanchdioden oder anderen in Reihe geschalteten Dioden sein, je nachdem, welche Durchbruchsspannung gewählt wird.

Figur 2 zeigt schematisch und exemplarisch ein Blockschaltbild eines Gerätes gemäß einer ersten Ausführungsform der Erfindung. Hier enthält die Spannungsbegrenzerschaltung 6 keine Zenerdiode. Die Spannungsbegrenzerschaltung 6 hat eine Spannungsreferenz V1 und eine Vergleichsvorrichtung 9, welche die von der Gleichspannungsquelle 3 erzeugte Gleichspannung V2 mit der Spannungsreferenz V1 vergleicht. Weiter hat die die Spannungsbegrenzerschaltung 6 eine von der Vergleichsvorrichtung 9 aktivierbare Absenkungsschaltung 10, die bei Aktivierung die Ausgangsseite der Gleichspannungsquelle 3 auf das Bezugspotential 7 hin herabzieht. Die Absenkungsschaltung 10 ist dabei so lange von der Vergleichsvorrichtung 9 aktiviert, wie die von der Gleichspannungsquelle 3 erzeugte Gleichspannung V2 größer ist als die Spannungsreferenz V1. Die von der Gleichspannungsquelle 3 erzeugte Gleichspannung V2 wird hier über einen Spannungsteiler R2,R3 dem Eingang der Vergleichsvorrichtung 9 zugeführt. Die Vergleichsvorrichtung 9 umfasst dazu einen Differenzverstärker mit niedrigem Ruhestrom.

Figur 4 zeigt schematisch eine erste Schaltung zur Realisierung einer Spannungsbegrenzerschaltung 6. Bei der dargestellten Schaltung handelt es sich um einen Spannungsbegrenzer mit sehr geringer Leistungsaufnahme.Er hat zwei Schnittstellen, Die erste Schnittstelle ist gebildet zu der Spanungsquelle V2 des Energy Harvesters mit dem Innenwiderstand R1. Die zweite Schnittstelle ist gebildet zu der Geräteelektronik über den Anschlusspunkt 12. V1 ist eine Referenzspannungsquelle. Das kann entweder eine diskrete Referenzspannungsquelle sein, etwa in Form einer Batterie, einer Referenzdiode oder eine Referenzspannung, die von einem Power Management IC abgeleitet ist. Die beiden Bipolartransistoren Q1 und Q6 bilden einen Differenzverstärker mit einem sehr geringen Ruhestrom, was durch den Widerstand R4 mit einem sehr hohen Widerstandswert, hier im Beispiel 5 MΩ, sichergestellt ist. Die Widerstände R2 und R3 mit Werten, hier lediglich beispielhaft, 8,2 MΩ und 5 MΩ, bilden einen hochohmigen Spannungsteiler, über den die Spannungsquelle V2 an die eine Eingangsseite c, an der Basis von Q1, des Differenzverstärkers Q1/Q6 angekoppelt ist. Die beiden Bipolartransistoren Q4, Q2 bilden eine Darlington-Stufe, eine Verstärkerschaltung mit sehr hohem Verstärkungsfaktor.

Über den Spannungsteiler R2/R3 wird eine der Spannung V2 der Energy Harvester-Spannung proportionale Teil-Spannung an die eine Eingangsseite c, an der Basis von Q1, des Differenzverstärkers Q1/Q6 angelegt. Dieser wirkt wie ein Komparator und vergleicht die proportionale Teil-Spannung mit der Referenzspannung V1. Wenn die zu V2 proportionale Teil-Spannung an der einen Eingangsseite c, an der Basis von Q1, größer als die Referenzspannung V1 wird, dann schaltet Q1 über R3 durch, wodurch auch die Darlington-Schaltung Q4/Q2 durchschaltet. Die Darlington-Schaltung Q4/Q2 zieht dabei den Anschlusspunkt a des Energy HArvesters 2 auf Bezugspotential 7. Dadurch sinkt die Eingangsspannung an Punkt c, an der Basis von Q1, des Differenzverstärkers Q1/Q6, und zwar so lange, bis die Spannung an Punkt c wieder gleich oder kleiner als die Referenzspannung V1 wird. Dann nämlich sperrt Q1 wieder, und in der Folge sperrt auch die Darlington-Stufe Q4/Q2, so dass das Potential an Punkt a des Energy Harvesters 2 wieder ansteigt, u.s.w..

Die oben beschriebene Schaltungsfunktion stellt sicher, dass die an dem Anschlusspunkt 12 zu der Geräteelektronik hin anliegende Spannung nicht über einen der Referenzspannung V1 entsprechenden Wert ansteigen kann.

Um einen niedrigen Leckstrom zu erreichen, müssen die verwendeten Widerstände R2, R3, R4, R5, R6 sehr hohe Widerstandswerte haben, bevorzugt im MΩ - Bereich, jedenfalls größer als 1 MΩ. Dabei ist durch die Wahl sehr hoher Widerstandswerte für die Vorwiderstände R3, R4, und R5 sichergestellt, dass der Ruhestrom des Differenzverstärkers Q1/Q6 sehr niedrig ist, jedenfalls deutlich niedriger als der Leckstrom einer Zenerdiode oder sonstigen Diodenschaltung, wie sie im Stand der Technik für die Spannungsbegrenzung allein bekannt ist. Beispielhaft sind hier Widerstandswerte von 5 MΩ für R3 und R4 und 10 MΩ für R5 angegeben. Da der Ruhestrom des Differenzverstärkers Q1/Q6 aufgrund der hohen Widerstandswerte der eingesetzten Widerstände sehr niedrig ist, benötigen die Transistoren der Darlington-Stufe Q4/Q2 eine sehr hohe Stromverstärkung, um im durchgeschalteten Zustand einen ausreichend hohen Strom zu führen, um die Potentialabsenkung an Punkt a des Energy Harvesters bewirken zu können. Deshalb sind die zur Stromverstärkung eingesetzten Transistoren hier vom Typ Bipolartransistor.

Anstelle der Darlingto-Schaltung kann auch eine MOSFET-Verstärkerschaltung verwendet werden.

Anstatt wie hier im Beispiel mit diskreten Transistoren könnte eine entsprechende Schaltung auch mit Operationsverstärkern oder integrierten Schaltkreisen aufgebaut sein. Das Schaltungsprinzip bleibt dabei immer dasselbe: Zuerst wird die Eingangsspannung an der Spannungsbegrenzerschaltung mit einer Referenzspannung verglichen. Dann, wenn die relative Eingangsspannung höher ist als die Referenzspannung, senkt eine zusätzliche Schaltung, hier allgemein als Absenkerschaltung bezeichnet, den Strom hin zum Bezugspotential ab. Auf diese Weise bleibt die Ausgangsspannung der Spannungsbegrenzerschaltung immer unterhalb eines durch die Referenzspannung bestimmten Schwellwertes.

Figur 5 zeigt eine Variante der Schaltung nach Figur 4. Hier umfasst die Darlington-Schaltung zur Stromabsenkung drei PNP-Transistoren Q2, Q3, Q4.

Figur 3 zeigt schematisch und exemplarisch ein Blockschaltbild eines Gerätes gemäß einer weiteren Ausführungsform der Erfindung. Hier ist zusätzlich noch eine Aktivierungsschaltung 11 zur Aktivierung der Vergleichsvorrichtung 9 vorgesehen, die mit der Gleichspannungsquelle 3 und der Vergleichsvorrichtung 9 verbunden ist und die Vergleichsvorrichtung 9 nur bei Anliegen einer Gleichspannung an der Gleichspannungsquelle 3 aktiviert.

Eine mögliche schaltungstechnische Realisierung für die Aktivierungsschaltung 11 zeigt Figur 6. Hier ist der Vorwiderstand R4 aus Figur 4 ersetzt worden durch einen Stromspiegel, umfassend die beiden Transistoren Q7, Q8. Der Stromspiegel Q7/Q8 wirkt wie ein Schalter und aktiviert den Differenzverstärker Q1/Q6 nur, wenn am Energy Harvester 2 überhaupt eine Gleichspannung erzeugt wird. Wenn am Punkt a des Energy Harvesters 2 keine Spannung anliegt, dann ist der Schalter Q7/Q8 abgeschaltet und es fließt auch kein Ruhestrom im Differenzverstärker Q1/Q6. Das verringert den Leckstrom der Schaltung insgesamt weiter.

Ein weiterer Vorteil der Schaltung nach Figur 3 bzw. 6 ist dadurch gegeben, dass die Referenzspannungsquelle nur dann belastet wird und Ladung abgibt, über den Transistor Q6, wenn der der Energy Harvester 2 aktiv ist und eine Gleichspannung erzeugt. Wenn die Referenzspannungsquelle eine Batterie ist, wird deren Entladung somit verzögert und deren Lebensdauer verlängert, wenn der Transistor Q6 gelegentlich abgeschaltet ist in Zeiten, zu denen der Energy Harvester keine Spannung erzeugt und die Geräteelektronik über eine wiederaufladbare Batterie versorgt wird. Es sind neben der hier in Figur 6 gezeigten noch andere mögliche Ausgestaltungsformen für Stromspiegelschaltungen bekannt, diese können alternativ zu der hier gezeigten selbstverständlich auch eingesetzt werden.

**Bezugszeichenliste**

| | |
|---|---|
| 1 | Gerät |
| 2 | Energy Harvester |
| 3 | Spannungsquelle |
| 4 | Innenwiderstand |
| 5 | Geräteelektronik |
| 6 | Spannungsbegrenzerschaltung |
| 7 | Bezugspotential |
| 8 | Zenerdioden-Schaltu ng |
| 9 | Vergleichsvorrichtung |
| 10 | Absenkschaltung |
| 11 | Aktivierungsschaltung |
| 12 | Anschlusspunkt |

## Patentansprüche

1. Gerät (1) mit einer Vorrichtung (2) zur Erzeugung elektrischer Energie aus der Umgebung, wobei die Vorrichtung (2) eine Gleichspannungsquelle (3) darstellt, und mit einer Geräteelektronik (5) mit sehr niedriger Leistungsaufnahme und mit einer Spannungsbegrenzerschaltung (6), die zwischen der Gleichspannungsquelle (3) und der Geräteelektronik (5) angeordnet ist, wobei die Gleichspannungsquelle (3) und die Spannungsbegrenzerschaltung (6) ein gemeinsames Bezugspotential (7) haben,
**dadurch gekennzeichnet, dass** die Spannungsbegrenzerschaltung (6) eine Spannungsreferenz (V1) hat und eine Vergleichsvorrichtung (9), welche die von der Gleichspannungsquelle (3) erzeugte Gleichspannung (V2) mit der Spannungsreferenz (V1) vergleicht, und dass die Spannungsbegrenzerschaltung (6) eine von der Vergleichsvorrichtung (9) aktivierbare Absenkungsschaltung (10) hat, die bei Aktivierung die Ausgangsseite der Gleichspannungsquelle (3) auf das Bezugspotential (7) hin herabzieht, wobei die Absenkungsschaltung (10) so lange von der Vergleichsvorrichtung (9) aktiviert ist, wie die von der Gleichspannungsquelle (3) erzeugte Gleichspannung (V2) größer ist als die Spannungsreferenz (V1), wobei die Vergleichsvorrichtung (9) einen Differenzverstärker (Q1, Q6) mit niedrigem Ruhestrom umfasst.

2. Gerät (1) nach Anspruch 1, **dadurch gekennzeichnet, dass** die Vergleichsvorrichtung (9) einen Differenzverstärker mit Bipolartransistoren (Q1, Q6) und wenigstens einem ohmschen Vorwiderstand (R4) mit einem Widerstandswert größer als 1 MΩ hat.

3. Gerät (1) nach Anspruch 2, **dadurch gekennzeichnet, dass** die Absenkungsschaltung (10) eine Darlington-Schaltung mit wenigstens zwei Bipolartransistoren (Q2, Q4) umfasst.

4. Gerät (1) nach Anspruch 1, **dadurch gekennzeichnet, dass** ein hochohmiger Spannungsteiler (R2, R3) vorgesehen ist zur Ankopplung der Gleichspannungsquelle (3) an die Vergleichsvorrichtung (9).

5. Gerät (1) nach Anspruch 1, **dadurch gekennzeichnet, dass** eine Aktivierungsschaltung (11) zur Aktivierung der Vergleichsvorrichtung (9) vorgesehen ist, die mit der Gleichspannungsquelle (3) und der Vergleichsvorrichtung (9) verbunden ist und die Vergleichsvorrichtung (9) nur bei Erzeugen einer Gleichspannung durch die Gleichspannungsquelle (3) aktiviert.

6. Gerät (1) nach Anspruch 5, **dadurch gekennzeichnet, dass** die Aktivierungsschaltung (11) als eine Stromspiegelschaltung mit zwei Bipolartransistoren (Q7, Q8) ausgebildet ist.
